# EUROPÄISCHE PATENTSCHRIFT

(11) **EP 0 735 167 B1**
(45) Veröffentlichungstag und Bekanntmachung des Hinweises auf die Patenterteilung: **12.07.2000**
(21) Anmeldenummer: 96102426.2
(22) Anmeldetag: 17.02.1996
(51) Int. Cl.: D01G 19/18

(54) **Kämmaschine**
Combing machine
Machine de peignage

(30) Priorität: 27.03.1995 US 410891
(43) Veröffentlichungstag der Anmeldung: 02.10.1996
(73) Patentinhaber: John D. Hollingsworth On Wheels, Inc., Greenville, S.C. 29602-0518 (US)
(72) Erfinder: Mandl, Gerhard, Dr., 8406 Winterthur (CH); Meile, Hans-Peter, 8404 Winterthur (CH)
(74) Vertreter: Dallmeyer, Georg, Dipl.-Ing.

(56) Entgegenhaltungen:
- FR-A- 825 901
- GB-A- 345 241
- US-A- 2 558 706
- US-A- 3 604 063

## Beschreibung

Die vorliegende Erfindung bezieht sich auf eine Kämmaschine gemäss dem Oberbegriff des Anspruchs 1.

Moderne Kämmaschinen gehen auf die wegweisenden Konstruktionen von John William Nasmith um 1920 zurück. Sie weisen schwingende Zangen, reversierende Abreisszylinder, Rundkamm und Reinigungsbürsten auf. Das Trennen des Faserverbandes erfolgt durch ein gleichzeitiges Zurückschwingen der Zange und einer Vorwärtsdrehung der Abreisszylinder. Anschliessend reversieren die Abreisszylinder und speisen den Kammzug derart zurück, dass der neu ausgekämmte Faserbart darauf gelegt werden kann. Es erfolgt die "Lötung", wie der Fachmann sagt.

Die Menge der Kämmlingsauscheidung wird durch die Abreisslänge, das sogenannte "Ecartement" bestimmt. Per Definition ist das Ecartement jener Abstand zwischen der Klemmlinie der inneren Abreisszylinder und der Klemmlinie der Ober- und Unterzangen, der sich bei grösster Annäherung der schwingenden Zange an die Klemmlinie der inneren Abreisszylinder ergibt.

Die Grösse des Ecartements bestimmt die Länge des Faserbartes, der bei geschlossener Zange frei heraushängt und vom Rundkamm durchkämmt wird. Bei gleichbleibender Faserlängenverteilung im Faserbart werden umso mehr Fasern herausgekämmt je grösser das Ecartement ist. Damit steigt die Ausscheidung von Kämmlingen mit der Vergrösserung des Ecartementes und sinkt entsprechend bei einer Verkleinerung des Ecartementes.

Alle bekannten Kämmaschinen kontrollieren im wesentlichen die Ausscheidung der Kämmlingsmenge durch die Möglichkeit zur Veränderung dieser maschinenseitig bestimmten Grösse "Ecartement", wobei das Ecartement im wesentlichen dadurch verändert wird, dass der äussere Umkehrpunkt der Zangenbewegung verstellt wird (US-PS 3 479 699 = CH-PS 485 873). Die Achsen der angetriebenen Abreisswalzen sind räumlich fest. Die Abreisswalzen führen lediglich eine oszillierende, pilgerschrittartige Rotationsbewegung aus um das Auftrennen des Faserverbandes und die Lötung zu ermöglichen.

Die Verstellung des Ecartements durch ein Verändern der Zangenbewegung ist an sich in mechanischer Hinsicht recht einfach im Hauptantrieb vorzunehmen. Es ist jedoch erforderlich, die Maschine still zu setzen und im warmen und öligen Getriebe die Verstellung durchzuführen. Zur genauen Anpassung der Kämmlingsmengen ist der Vorgang häufig zu wiederholen. Erheblicher Arbeitsaufwand und Produktionsverlust sind die Folgen.

Ausser der getriebeseitigen Verstellbarkeit des Ecartements in der US-PS 3 479 699 ist zusätzlich eine Verstellung des Ecartements durch ein Verschwenken der oberen, inneren Abreisswalze um die Drehachse der unteren Abreisswalze vorgesehen, um damit wenigstens bei nur geringfügigen Verstellungen des Ecartements den vorerwähnten Arbeitsaufwand zu verkleinern.

Insbesondere in der Wolle verarbeitenden Industrie sind Kämmmaschinen bekannt, die sich nicht an Nasmith' Konstruktionsvorlage halten (siehe GB-A-1 207 441) sondern an die ältere Ausführung von Heilmann. Hier erfolgt die Abreissbewegung nicht durch das Zurückschwingen der Zange sondern ausschliesslich durch eine entsprechende Bewegung der Abreisswalzen nach vorne. Die Zange wippt im Rhythmus der Maschinenumdrehung auf und ab. Die Abreisszylinder bewegen sich im Maschinenrhythmus sowohl rotatorisch als auch translatorisch von hinten nach vorne und wieder zurück. Pro einem Maschinenzyklus verschiebt sich somit die Achse der Abreisszylinder einmal nach aussen und wieder nach innen. Das Ecartement wurde wie bei der Nasmith-Maschine durch Einstellen des inneren Umkehrpunktes der Abreisswalzenschwinge bestimmt.

Da bei dieser Konstruktion die oszillierenden Massen hoch sind, entstehen bei der abrupten Bewegung der Abreisswalzen grosse Massenkräfte. Diese letztere Konstruktion nach Heilmann eignet sich daher nicht für hohe Kammspielzahlen und damit nicht für Kämmaschinen mit hoher Produktion.

Aufgabe der Erfindung ist es, an einer Kämmaschine der eingangs genannten Art jene Verbesserungen anzubringen, die ein einfaches und rasches Verstellen und Einstellen des Ecartementes gestatten ohne die Maschine notwendigerweise still setzen zu müssen.

Erfindungsgemäss wird diese Aufgabe gelöst durch die kennzeichnenden Merkmale des Anspruchs 1.

Damit kann die Veränderung der Kämmlingsausscheidung jederzeit auch bei laufender Maschine, sehr einfach, entweder allmählich oder in kleinen Inkrementen erfolgen. Die Kontrolle und Anpassung der so wichtigen Kenngrösse "Kämmlingsausscheidung" ist in der Spinnerei somit rascher, genauer, mit weniger Arbeitsaufwand und ohne Produktionsverlust möglich.

Die Verstellung des Ecartementes wird erfindungsgemäss durch ein unabhängiges, gemeinsames Verschieben aller flüchtenden Abreisszylinder erreicht. Die Verschiebung kann linear, auf einem Kreisbogen oder auf irgend einer anderen, zweckmässigen Kurve erfolgen. Relativ zur Maschinenbewegung und zum Kämmprozess ist der Verschiebeweg der Abreisszylinder vernachlässigbar klein und die Verstellung erfolgt unabhängig vom Maschinentakt. Die Funktionen der Abreisszylinder (Abziehen und Löten) erfolgen weiterhin ausschliesslich durch ihre bekannte pilgerschrittartige Rotationsbewegung.

Anhand der beiliegenden schematischen Darstellung wird die Erfindung beispielsweise erläutert. Es zeigen:
- Fig. 1: eine Seitenansicht der wesentlichen Teile einer Kämmmaschine mit dem Verstell- und Einstellmechanismus für das Ecartement,
- Fig. 2: eine Darstellung des Antriebs der Abreisszylinder und
- Fig. 3: eine Seitenansicht eines weiteren Ausführungsbeispiels.

Fig. 1 zeigt den prinzipiellen Aufbau einer Kämmaschine wie er im einzelnen in der US-PS 3 479 699 (= CH-PS 485 873) beschrieben und gezeigt ist. Im Maschinenständer 1 ist schwenkbar um eine Zangenachse 2 ein Zangenkopf 3 gelagert, dem ein Rundkamm 4 mit einem Nadelsegment 5 zugeordnet ist. Der Zangenkopf 3 wirkt mit Abreisswalzen 6 zusammen. Der zur Kämmung angelieferte Faserverband 7 wird dem Zangenkopf 3 kontinuierlich von einer Wickelrolle (nicht gezeigt) zugeführt. Das vorangehende aus der Zange austretende Ende der Watte, der sogenannte Faserbart 10, wird mit dem zwischen den Abreisswalzen 6 gehaltenen und pilgerschrittartig rückgespeisten Kammzug 11 verlötet abgefördert und von der nachlaufenden Watte 7 abgerissen. Das Nadelsegment 5 wird von den aus dem nur frei hängenden Faserbart 10 ausgekämmten Kämmlingen durch eine nicht dargestellte, mit höherer Geschwindigkeit gleichsinnig drehende Bürstenwalze gereinigt.

Der Zangenkopf 3 weist eine an der Zangenachse 2 angelenkte Unterzange 13 und eine an dieser schwenkbar gelagerte Oberzange 14 auf.

Die Unterzange 13 besteht im wesentlichen aus einem Unterzangenarm 15 und einer daran befestigten Unterzangenplatte 16. An seitlichen Schwenkzapfen 17 der Unterzange 13 ist die Oberzange 14 schwenkbar gelagert. In der Unterzange 13 ist weiter eine Zuführwalze 18 für die Watte 7 gelagert, die den kontinuierlichen Wattevorschub in einen diskontinuierlichen umsetzt. Der intermittierende Antrieb der Zuführwalze 18 erfolgt im Rhythmus der Zangenkopfbewegung mittels eines nicht dargestellten, im einzelnen aber in der US-PS 3 479 699 beschriebenen Klinkengetriebes.

Die Oberzange 14 besteht im Prinzip aus einem an den Schwenkzapfen 17 angelenkten Oberzangenarm 20 und einer daran befestigten Oberzangenplatte 21 sowie einem damit fest verbundenen Hebel 9. Weiter ist die Oberzange 14 mit einem einstellbaren Einstechkamm 19 versehen, der jene Fasern des Faserbartes 10, die nicht die Länge des Abreissabstandes (Ecartement) aufweisen, von einem Einzug in die Abreisswalzen 6 zurückhält. Die Oberzangenplatte 21 ist im Bewegungsrhythmus des Zangenkopfes 3 gegen die Unterzangenplatte 16 bzw. von dieser weg schwenkbar und zwar so, dass der Zangenkopf 3 in der äusseren (in Fig. 1 gezeigten) Endlage offen ist bzw. in der inneren Endlage (in der die Unterzangenplatte 16 vom Klemmpunkt der Abreisswalzen 6 am weitesten entfernt ist) geschlossen ist und den Faserbart 10 festklemmt. Die Synchronisation der Bewegung der Oberzange 14 mit der Bewegung des Zangenkopfes 3 erfolgt mittels eines nicht dargestellten lenkers, dessen Enden am Maschinenständer 1 einerseits und am mit dem Oberzangenarm 20 fest verbundenen Hebel 9 anderseits angelenkt sind.

Die Abreisswalzen 6 sind von zwei Abreisswalzenpaaren 6', 6" gebildet, von denen jedes eine untere, angetriebene und eine obere Abreisswalze 23 bzw. 24 hat. Ihre periodische pilgerschrittartige Vor- und Rückwärtsbewegung bewirkt im Vorlauf (wie bereits erwähnt) ein Abfördern des Kammzuges 11 in Richtung des Pfeiles 25 und mit dem Rücklauf eine Lötung mit dem vom Zangenkopf 3 zugeführten, gekämmten Faserbart 10.

Der Antrieb der Kämmaschine erfolgt mittels eines Motors 31, der über ein Reduktionsgetriebe 32 eine Taktwelle 33 antreibt. Mit jeder Umdrehung der Taktwelle 33 vollzieht die Maschine ein Kammspiel. Ebenfalls taktsynchron von der Taktwelle 33 werden die unteren Abreisswalzen 23 über ein an sich bekanntes Pilgerschrittgetriebe 37 angetrieben, so, dass ihr Vor- und Rücklauf wie bei den bekannten Kämmaschinen während eines Kammspiels erfolgt.

Die Abreisswalzen 6 sind in einem Lagerbock 41 drehbar gelagert und, wie erwähnt, vom Pilgerschrittgetriebe 37 angetrieben. Denkbar ist auch ein Antrieb durch einen reversierbaren Elektromotor. Der Lagerbock 41 sitzt fest auf einem Maschinenteil 61, der über eine im Maschinenständer 1 gelagerte Schwenkwelle 42, drehfest mit einem Hebel 43 verbunden ist. Durch einen die Welle 42 schwenkenden Kraftangriff am Hebel 43 werden die Abreisswalzen 6 gegen den Zangenkopf 3 oder von diesem weg bewegt und die Klemmlinie 44 des inneren Abreisswalzenpaars 6'' auf einer kreisbogenförmigen Bahn 45 verschoben. Damit kann das Ecartement E zur Klemmlinie 46 (zwischen Unter- und Oberzange 13 bzw. 14) des Zangenkopfes 3 verändert werden, wenn dieser seine in Fig. 1 gezeigte äussere Endlage einnimmt. Fig. 1 zeigt weiter mit ausgezogenen Strichen die Abreisswalze 6 in ihrer grösst möglichen Annäherung an den Zangenkopf 3, bei der das Ecartement E, für das die Maschine ausgelegt ist, am kleinsten ist. Beim Drehen der Schwenkwelle 42 im Gegenuhrzeigersinn vergrössert sich das Ecartement E bis zu einem konstruktiv festgelegten Maximalwert, der durch einen den Schwenkweg der Welle 42 begrenzenden, verstellbaren oder festen Anschlag bestimmt sein kann. Das Verstellen bzw. Verschwenken der Welle 42 wird mittels einer im Maschinenständer 1 drehbar gelagerten Gewindespindel 47 erzeugt, die von Hand oder mittels eines Schrittmotors antreibbar ist. Auf deren Gewindeschaft sitzt eine Mutter 48, mit einem Achszapfen 49, an welchem das eine Ende eines Lenkers 50 angelenkt ist. Das andere Lenkerende ist an einem Schwenkzapfen 51 des Hebels 43 angelenkt. Die Gewindespindel 47 und der Hebel 43 sind bei der Einstellung des kleinsten Ecartementes E parallel und der Lenker 50 ist rechtwinklig zu ihren Längsmittelachsen orientiert. Wird die Spindel 47 gedreht, verschiebt sich die Mutter 48 nach oben oder unten und verschwenkt die Welle 42 mittels des Lenkers 50 und des Hebels 43 um einen Winkel γ, wobei die Abreisswalzen 6 in die strichpunktiert gezeigte Stellung bewegt werden und sich das Ecartement E vergrössert.

Obwohl im gezeichneten Ausführungsbeispiel die Abreisswalzen 6 - unabhängig von den übrigen durch sie auszuführenden Bewegungen für das Abfördern und Löten der Watte - in ihrer relativen Lage zu den Fixpunkten des Zangenkopfes 3 auf einer kreisbogenförmigen Bahn 45 mit schwacher Krümmung verstellbar sind, ist es möglich, die Bahn 45 ihres Verstellweges noch flacher, geradlinig oder sonstwie kurvenförmig zu gestalten. Entsprechend wäre dann der Lagerbock 41 auf einer Kurbelschwinge (statt einem Schwenkhebel) oder in entsprechend geformten und am Maschinenständer 1 befestigten Führungskurven zu lagern. Ebenso könnte die Verstellbewegung für die Abreisswalzen 6 anstatt von Hand mittels eines Schrittmotors mit zugeordnetem Inkrementalgeber erfolgen. Weiter sind anstelle der gezeigten Untersetzung für die Verstellbewegung andere mechanische Untersetzungsgetriebe in gleicher Weise geeignet.

Die angetriebenen Abreisswalzen 23 sitzen je drehfest auf einer im Lagerbock 41 frei drehbar gelagerten Welle 52 bzw. 53. Diese Wellen 52 bzw. 53 sind weiter drehbar in einem am Lagerbock 41 befestigten Zwischengetriebegehäuse 54 eines Zwischengetriebes 55 gelagert (Fig. 2). Das Zwischengetriebe 55 ist die getriebliche Verbindung vom Pilgerschrittgetriebe 37 zu den Wellen 52 und 53. Im Zwischengetriebegehäuse 54 sitzt drehfest auf jeder der Wellen 52, 53 je ein Zahnrad 56 bzw. 57 gleicher Grösse. Die beiden Zahnräder 56, 57 kämmen mit einem im Gehäuse 54 frei drehbar gelagerten Zwischenzahnrad 58, das seinerseits mit einem Vorlegezahnrad 59 kämmt. Dieses sitzt drehfest auf einer das Gehäuse 54 durchdringenden, zur Schwenkwelle 42 koaxialen Welle 42', die vom Pilgerschrittgetriebe 37 mit periodischem Vor- und Rücklauf antreibbar ist. Das Zwischengetriebegehäuse 54 ist schwenkbar an der Welle 42' oder schwenkbar um deren Achse am Maschinenständer gelagert. Bei einer Verstellung des Ecartements E wird das Gehäuse 54 mit den Wellen 52, 53 und den Zahnrädern 56, 57, 58 um die Achse der Welle 42' und das Vorgelegezahnrad 59 verschwenkt. Die Zahnräder 56 bis 59 bleiben dabei in gegenseitigem Eingriff, so dass die Verstellung bei laufender Maschine vorgenommen werden kann. Anstelle des gezeigten Zahnradgetriebes kann auch ein Kettengetriebe oder dgl. als Zwischengetriebe 55 eingesetzt werden.

Während beim vorangehend beschriebenen Ausführungsbeispiel die Zangenachse 2 ein Festlager für den beweglichen Zangenkopf 3 darstellt mit Bezug auf den der Lagerbock 41 der Abreisswalzen 6 verstellbar ist, ist auch bei der eingangs erwähnten Kämmaschine gemäss der GB-A-1 207 441 ein solches Festlager 2' für den in Richtung des Doppelpfeiles 60 auf und ab wippenden Zangenkopf 3 vorhanden (Fig. 3). Die erfindungsgemässe Verstellbarkeit der Abreisswalzen erfolgt auch bei einer solchen Maschine mit Bezug auf dieses Festlager, indem die Abreisswalzen 6 mit ihrem Lagerbock 41 relativ zu der um ihren Hubweg pendelnden Schwinge 61 verstellt und eingestellt werden.

## Patentansprüche

1. Kämmaschine mit einem ein ortsfestes Lager (2) aufweisenden Zangenkopf (3) und mit wenigstens einem Abreisswalzenpaar (6'; 6"), die in Lagern drehbar gelagert sind, wobei der Zangenkopf (3) und die Abreisswalzenpaare (6'; 6") während eines Kammspiels um einen Hubweg bis zu einem dem Ecartement entsprechenden Abstand relativ zueinander bzw. voneinander weg bewegt werden; mit Mitteln, um - unter Wahrung des Hubweges - den dem Ecartement (E) entsprechenden Abstand zu verstellen, dadurch gekennzeichnet, dass zumindest die Lager des dem Zangenkopf (3) nächstliegenden Abreisswalzenpaares (6'') relativ zum ortsfesten Lager (2, 2') des Zangenkopfes (3) gemeinsam auf einer das Ecartement vergrössernden oder verkleinernden Bahn (45) verschieb- und in wenigstens einigen der Verschiebelagen feststellbar sind.

2. Kämmaschine nach Anspruch 1, dadurch gekennzeichnet, dass das ortsfeste Lager (2) die Schwenkachse des Zangenkopfes (3) ist an welcher dieser um den Hubweg schwenkbar gegen die Abreisswalzen (6) bzw. von diesen weg gelagert ist.

3. Kämmaschine nach Anspruch 1, dadurch gekennzeichnet, dass am ortsfesten Lager (2') ein vertikal auf und ab wippender Zangenkopf (3) gelagert ist und dass die Lager der Abreißwalzen (6) mit einem beweglichen Maschinenteil (61) verbunden und mit diesem um den Hubweg gegen den Zangenkopf (3) bzw. zurück bewegbar sind und dass diese Lager relativ zum beweglichen Maschinenteil (61) in Richtung der Hubbewegung verschieb- und feststellbar sind.

4. Kämmaschine nach einem der Ansprüche 1 bis 3, dadurch gekennzeichnet, dass die Lager der Abreisswalzen (6'') auf einer geraden oder gekrümmten, vorzugsweise kreisbogenförmigen Bahn (45) verschieb- und feststellbar sind.

5. Kämmaschine nach einem der Ansprüche 1 bis 4, dadurch gekennzeichnet, dass wenigstens eine der Abreisswalzen (23) des Abreisswalzenpaares (6'') mit einem die Pilgerschrittbewegung erzeugenden Mittel (37) verbunden ist, derart, dass während einer Verschiebung der Lager (41) die Antriebsverbindung bestehen bleibt.

6. Kämmaschine nach einem der Ansprüche 1 bis 5, dadurch gekennzeichnet, dass mehrere Abreisswalzenpaare (6', 6'') vorhanden und dass die Lager aller Abreisswalzenpaare (6) gemeinsam längs der Bahn (45) verschieb- und feststellbar sind.

7. Kämmaschine nach einem der Ansprüche 4 bis 6, dadurch gekennzeichnet, dass die Lager der Abreißwalzenpaare (6'; 6") in einem Lagerbock (41) angebracht sind, daß der Lagerbock fest mit einem im Maschinenständer (1) um eine Achse (42, 42') schwenkbaren Hebel (43, 61) verbunden ist, und dass die Schwenklage des Hebels (43, 61) mittels einer Spindel (47) veränderbar und feststellbar ist.

8. Kämmaschine nach Anspruch 7, dadurch gekennzeichnet, dass der Hebel (43, 61) zweiarmig und der Lagerbock (41) an einem (61) der Arme befestigt ist, und dass ein Lenker (50) einerseits am anderen Arm (43) und anderseits an einer auf die Spindel (47) aufgeschraubten Mutter (48) angelenkt ist.

9. Kämmaschine nach Anspruch 8, dadurch gekennzeichnet, dass der Lenker (50) und die Spindel (47) rechtwinklig zueinander orientiert sind, wenn an der Maschine das kleinst mögliche Ecartement eingestellt ist.

10. Kämmaschine nach Anspruch 5, dadurch gekennzeichnet, dass die Mittel (37) ein zur Achse (42, 42') koaxiales, angetriebenes Zahnrad (59) aufweisen, dass die angetriebenen Abreisswalzen (23) drehfest mit koaxialen Zahnrädern (56, 57) verbunden sind, und dass diese drei Zahnräder (56, 57, 59) mit einem frei drehbaren Zwischenzahnrad (58) kämmen.

11. Kämmaschine nach Anspruch 10, dadurch gekennzeichnet, dass die Zahnräder (56 bis 59) in einem um die Achse (42, 42') schwenkbaren Zwischengetriebegehäuse (54) untergebracht sind.

## Claims

1. Comber machine comprising a nipper head (3) provided with a fixed-position bearing (2) and at least one detaching roll pair (6', 6") rotatably mounted in bearings, wherein during a combing cycle the nipper head (3) and the detaching roll pairs (6',6") are movable relatively towards each other and away from each other over the length of a stroke path up to a distance corresponding to the setting distance; the machine further comprising means for adjusting the distance corresponding to the setting distance (E) while still maintaining the stroke path;
characterized in that at least the bearings of the detaching roll pair (6") which is closest to the nipper head (3) are jointly displaceable relatively to the fixed-position bearing (2,2') of the nipper head (3) along a track (45) for increasing or reducing the setting distance, and are fixable in at least some of the displacement positions.

2. Comber machine according to claim 1, characterized in that the fixed-position bearing (2) is the swivelling axis of the nipper head (3) at which the head is mounted for swivelling towards or away from the detaching roll pair (6) over the length of the stroke path.

3. Comber machine according to claim 1, characterized in that a nipper head (3) vertically tilting up and down is mounted at the fixed-position bearing (2'), and that the bearings of the detaching rolls (6) are connected to a movable machine part (61) for movement over the length of the stroke path towards or away from the nipper head (3), and that said bearings are displaceable and fixable relatively to the movable machine part (61) in the direction of the stroke movement.

4. Comber machine according to one of claims 1 to 3, characterized in that the bearings of the detaching rolls (6") are movable and fixable on a straight or curved, preferably a circular arc-shaped, track (45).

5. Comber machine according to one of claims 1 to 4, characterized in that at least one of the detaching rolls (23) of the detaching roll pair (6") is connected with a pilgrim step-generating means (37) such that the drive connection is maintained during displacement of the bearings (41).

6. Comber machine according to one of claims 1 to 5, characterized in that a plurality of detaching roll pairs (6',6") are provided, and that the bearings of all detaching roll pairs (6) are jointly movable and fixable along the length of the track (45).

7. Comber machine according to one of claims 4 to 6, characterized in that the bearings of the detaching roll pairs (6',6") are mounted in a bearing block (41), that the bearing block is permanently connected to a lever (43,61) adapted to swivel about an axis (42,42') in the machine column (1), and that the swivel position of the lever (43,61) can be changed and fixed by means of a spindle (47).

8. Comber machine according to claim 7, characterized in that the lever (43,61) has two arms and the bearing block (41) is fastened to one arm (61), and that one end of a link (50) is pivoted to the other arm (43) and the other end of the link (50) is pivoted to a nut (48) screwed onto the spindle (47).

9. Comber machine according to claim 8, characterized in that the link (50) and the spindle (47) are arranged at right angles to one another when the machine is set to the smallest setting distance possible.

10. Comber machine according to claim 5, characterized in that the means (37) comprises a driven gear (59) arranged coaxially to the axis (42,42'), that the driven detaching rolls (23) are connected for rotation with the coaxial gears (56,57), and that said three gears (56,57,59) mesh with a freely rotatable intermediate gear (58).

11. Comber machine according to claim 10, characterized in that the gears (56 to 59) are located in an intermediate gearing housing (54) which is pivotable about the axis (42,42').

## Revendications

1. Machine de peignage comprenant une tête de pince (3) présentant un palier fixe (2), et au moins une paire de cylindres arracheurs (6',6") qui sont montés rotatifs dans des paliers, la tête de pince (3) et les paires de cylindres arracheurs (6';6"), pendant un cycle de peignage, étant relativement rapprochées d'une longueur de course jusqu'à une distance correspondant à l'écartement, et éloignées l'une de l'autre ; des moyens pour régler la distance correspondant à l'écartement (E) - tout en conservant la longueur de course - , caractérisée par le fait qu'au moins les paliers de la paire de cylindres arracheurs (6") la plus proche de la tête de pince (3) peuvent être déplacés ensemble relativement au palier fixe (2,2') de la tête de pince (3) sur une trajectoire (45) augmentant ou diminuant l'écartement, et peuvent être fixés en au moins certaines des positions de déplacement.

2. Machine de peignage selon la revendication 1, caractérisée par le fait que le palier fixe (2) est l'axe de pivotement de la tête de pince (3) sur lequel cette tête est montée pivotante de la longueur de course vers les cylindres arracheurs (6) ou en s'éloignant de ceux-ci.

3. Machine de peignage selon la revendication 1, caractérisée par le fait qu'une tête de pince (3) basculant verticalement de haut en bas est montée sur le palier fixe (2'), et que les paliers des cylindres arracheurs (6) sont liés à une pièce de machine (61) mobile et peuvent être déplacés avec celle-ci de la longueur de course vers la tête de pince (3) ou en reculant de celle-ci, et que ces paliers peuvent être déplacés relativement à la pièce de machine (61) mobile dans la direction du mouvement de la course et peuvent être fixés.

4. Machine de peignage selon l'une des revendications 1 à 3, caractérisée par le fait que les paliers des cylindres arracheurs (6'') peuvent être déplacés sur une trajectoire (45) rectiligne ou curviligne, de préférence en arc de cercle, et peuvent être fixés.

5. Machine de peignage selon l'une des revendications 1 à 4, caractérisée par le fait qu'au moins l'un des cylindres arracheurs (23) de la paire de cylindres arracheurs (6'') est lié à un moyen (37) produisant le mouvement à pas de pèlerin, de telle sorte que pendant un déplacement des paliers (41) la liaison motrice persiste.

6. Machine de peignage selon l'une des revendications 1 à 5, caractérisée par le fait que plusieurs paires de cylindres arracheurs (6',6'') sont présentes et que les paliers de toutes les paires de cylindres arracheurs (6) peuvent être déplacés ensemble le long de la trajectoire(45) et peuvent être fixés.

7. Machine de peignage selon l'une des revendications 4 à 6, caractérisée par le fait que les paliers des paires de cylindres arracheurs (6',6'') sont placés dans un support de paliers (41), que le support de paliers est fixé à un levier (43,61) monté pivotant autour d'un axe (42,42') dans le bâti de machine (1), et que l'inclinaison du levier (43,61) peut être modifiée et fixée au moyen d'une tige filetée (47).

8. Machine de peignage selon la revendication 7, caractérisée par le fait que le levier (43,61) comporte deux bras et le support de paliers (41) est fixé à l'un (61) des bras, et qu'une bielle (50) est articulée d'un côté à l'autre bras (43) et, de l'autre côté, à un écrou (48) vissé sur la tige filetée (47).

9. Machine de peignage selon la revendication 8, caractérisée par le fait que la bielle (50) et la tige filetée (47) sont orientées à angle droit l'une par rapport à l'autre lorsque le plus petit écartement possible est réglé sur la machine.

10. Machine de peignage selon la revendication 5, caractérisée par le fait que le moyen (37) comporte une roue dentée (59) motrice, coaxiale à l'axe (42,42'), que les cylindres arracheurs (23) entraînés sont solidaires en rotation de roues dentées coaxiales (56,57) , et que ces trois roues dentées (56,57,59) sont en prise avec une roue dentée intermédiaire (58) libre en rotation.

11. Machine de peignage selon la revendication 10, caractérisée par le fait que les roues dentées (56 à 59) sont placées dans un carter (54) de transmission intermédiaire pivotant autour de l'axe (42,42').
